# FASCICULE DE BREVET EUROPEEN

(11) **EP 0 578 529 B1**
(45) Date de publication et mention de la délivrance du brevet: **12.03.1997**
(21) Numéro de dépôt: 93401628.8
(22) Date de dépôt: 24.06.1993
(51) Int. Cl.: H01H 35/00, E05F 15/00

(54) **Dispositif de sécurité pour ouvrants électriques véhicule, du type à câble d'entraînement d'un organe mobile, notamment lève-vitre et toits ouvrants**
Sicherheitseinrichtung für elektrische Öffnungsteile in Fahrzeugen mit einem Antriebskabel für eine bewegliche Glied, insbesondere Schiebefenster und Schiebedächer
Security device for electrical opening parts in vehicals with a drive cable for an opening member, in particular window winders and sliding roofs

(30) Priorité: 10.07.1992 FR 9208620
(43) Date de publication de la demande: 12.01.1994
(62) Demande divisionnaire de: 96105244.6
(73) Titulaire: ROCKWELL LIGHT VEHICLE SYSTEMS - FRANCE, en abrégé: ROCKWELL LVS - FRANCE, 92082 Paris La Defense 2 (FR)
(72) Inventeur: Heckel, Robert Jacques, F-95240 Cormeilles (FR); Fin, Enrico, F-75004 Paris (FR); Gier, Achim Rudolph, F-92380 Garches (FR); Bonduel, Pascal, F-45600 Sully Sur Loire (FR)
(74) Mandataire: Martin, Jean-Paul

(56) Documents cités:
- BE-A- 727 619
- FR-A- 1 577 178
- FR-A- 2 461 085
- US-A- 2 130 764

## Description

La présente invention a pour objet un ouvrant électrique de véhicule selon le préambule de la revendication 1.

On sait qu'il existe actuellement trois types de lève-vitre sur les véhicules automobiles : les lève-vitre à câble crémaillère, les lève-vitre à câble torsadé (câble Bowden) et les lève-vitre à bras et secteur denté. L'invention concerne ces lève-vitre ainsi que d'autres ouvrants électriques présentant des conditions de fonctionnement similaires, tout particulièrement les toits ouvrants qui sont entraînés par des câbles.

Quand un obstacle se trouve sur le parcours de fermeture de la vitre (ou du toit ouvrant), le système doit reconnaître la présence d'un phénomène anormal et, si l'effort sur la vitre ou le toit ouvrant dépasse une valeur limite, la vitre ne doit pas continuer sa trajectoire, mais s'arrêter et au moins libérer l'effort. Cette libération de l'effort peut être obtenue soit en libérant la vitre qui descend sous un faible effort ou sous l'effet de son propre poids si le frottement dans le joint latéral le permet, soit en inversant le mouvement de la vitre, qui est alors forcée à descendre.

Pour résoudre ce problème on a déjà proposé divers dispositifs de sécurité, électroniques et électromécaniques qui présentent, entre autres inconvénients, celui d'être relativement onéreux en raison de leur complexité. Ce coût de fabrication élevé est évidemment un obstacle à leur diffusion en grande série.

Par ailleurs, le US-A 2.130.764 et le FR-A 2.461.085 décrivent des dispositifs de sécurité pour des portes pivotantes dans lesquels des interrupteurs (switches) travaillent à la fermeture. De ce fait, si le câblage est défectueux, le système de sécurité ne fonctionne pas.

En outre, ces deux dispositifs antérieurs comportent des ressorts dont la course de travail est importante, et donc la sensibilité au déclenchement faible.

L'invention a pour but de proposer un ouvrant électrique comportant un dispositif de sécurité électromécanique qui soit de fabrication simple, peu coûteuse, plus fiable et plus sensible que les dispositifs précités.

L'ouvrant visé par l'invention qui est conforme à la revendication 1, comprend des moyens électromécaniques d'accouplement et de détection d'effort entre un premier élément menant de ladite chaîne, et un second élément mené, supportant l'organe mobile, ces moyens étant agencés de manière à désaccoupler automatiquement les deux éléments menant et mené l'un de l'autre en cas de détection d'un effort dépassant une valeur prédéterminée, s'opposant à la course de la vitre.

Ainsi, si dans un lève-vitre un obstacle s'interpose à la fermeture de la vitre, par exemple une main ou une autre partie du corps d'un passager, le système électromécanique détecte cet effort. Si ce dernier dépasse une certaine limite, le système réagit en inversant le sens de rotation du moteur, faisant ainsi descendre la vitre en libérant l'obstacle.

Un tel ouvrant électrique est de structure relativement simple et peu onéreuse.

D'autres particularités et avantages de l'invention apparaîtront au cours de la description qui va suivre, faite en référence aux dessins annexés qui en illustrent diverses formes de réalisations à titre d'exemples non limitatifs.

La figure 1 est une vue en élévation partielle simplifiée d'un ouvrant électrique du type à câble crémaillère conforme à l'invention.

La figure 2 est une vue en élévation partielle simplifiée d'un ouvrant constitué par un lève-vitre électrique selon l'invention, du type à câble Bowden.

Les figures 3, 4, 5, 6, sont des vues en élévation de quatre formes de réalisation du dispositif électromécanique de sécurité selon l'invention.

La figure 7 est une vue en coupe partielle suivant 9/9 de la Fig.6.

La figure 8 est une vue en élévation analogue aux Fig.1 à 6 d'une cinquième forme de réalisation du dispositif de sécurité selon l'invention.

Les figures 9, 10, 11 et 12 sont des schémas électriques illustrant quatre formes d'exécution possibles du circuit électrique d'alimentation des dispositifs de sécurité représentés aux Fig.1 à 8.

L'ouvrant électrique 1 représenté à la Fig.1 est un lève-vitre du type à câble crémaillère 2 coulissant dans une gaine 3. Le câble 2 engrène avec un pignon 4 de sortie d'un moto-réducteur 5. Au câble crémaillère 3 est fixé un chariot menant 6 relié à un chariot mené 7 supportant une vitre 8, les deux chariots 6 et 7 pouvant coulisser le long d'un rail 9 de guidage.

Ces chariots sont reliés par des moyens électromécaniques d'accouplement et de détection d'effort entre les deux chariots, dont plusieurs formes de réalisation seront décrites ci-après en référence aux Fig.3 à 15.

Le lève-vitre 11 représenté à la Fig.2 est du type à câble Bowden 12 enroulé autour de poulies 13 de renvoi et d'un tambour 14 solidaire de la roue dentée 15 du moto-réducteur 5. Au câble 12 est fixé le chariot 6, mécaniquement lié au chariot 7 supportant la vitre 8 par des moyens électromécaniques d'accouplement et de détection d'effort entre les deux chariots, selon l'un des modes de réalisation qui seront décrits ci-après.

La Fig.3 illustre le schéma de fonctionnement le plus simple et le plus général de l'invention : les deux chariots 6, 7 sont accouplés par un élément élastique 16 précontraint de traction, constitué dans l'exemple représenté par un ressort hélicoïdal, et l'un des chariots, par exemple le chariot 6, est muni d'un interrupteur électrique 17 disposé en vis-à-vis du second chariot 7 de manière à pouvoir coopérer avec celui-ci. En raison de l'interposition du ressort 16 entre eux, les deux chariots 6, 7 sont distants d'un intervalle correspondant, mis à profit pour y disposer l'interrupteur 17. Des moyens de limitation du déplacement relatif des chariots 6, 7 sont prévus, par exemple comme représenté, un crochet 18 fixé à l'un des chariots (7 sur la Fig.3). Le crochet 18 s'étend le long de l'autre chariot 6 et son extrémité recourbée 18a permet de limiter le débattement entre les deux chariots.

Si l'effort sur l'organe mobile porté par le chariot 7 augmente par suite de l'interposition d'un obstacle à la fermeture, le câble 2 ou 12 tend à tirer le chariot 6 vers le haut, tandis que l'effort sur l'organe mobile tend à pousser le chariot 7 vers le bas, le ressort 16 retenant les deux chariots entre eux. Un accroissement de l'effort sur l'organe mobile, donc entre les deux chariots 6, 7, provoque un allongement corrélatif du ressort 16. Tant que cet allongement ne dépasse pas une certaine limite, l'interrupteur 17 est dans un état déterminé : sur la Fig.3 il est en position poussée ou position départ. Au delà de cette limite, un effort supplémentaire, donc un allongement supplémentaire du ressort 16, libère suffisamment l'interrupteur 17 pour qu'il change d'état. Il suffit alors de disposer d'un circuit d'alimentation du moteur du moto-réducteur 5 qui, dans le cas où l'interrupteur 17 change d'état, inverse le sens de rotation du moteur et fait donc descendre l'organe mobile jusqu'au niveau voulu pour libérer l'obstacle.

Les Fig.9 et 10 montrent des exemples de circuit électriques d'alimentation appropriés, dits "à mémoire électrique". Il s'agit d'un circuit usuel de commande de lève-vitre (ou de toit ouvrant) connu en soi, comprenant un bouton 19 de montée/descente, alimenté par une batterie 21, et auquel se combinent deux relais 22, 23 d'inversion du sens de marche, commandés par l'interrupteur 17 de pesage et relié au moteur 5a du moto-réducteur 5. Dans ce genre de circuit, il suffit de maintenir l'interrupteur de pesage 17 juste le temps nécessaire pour basculer les relais. Ensuite, même si l'interrupteur 17 est relâché, les relais restent par un système d'autoalimentation dans cette position de détection et assurant la descente de la vitre jusqu'au point de réarmement. Ce circuit d'alimentation étant bien connu en soi, ne nécessite pas de description plus détaillée.

Le système de maintien des relais 22, 23 est alimenté tant que la pression sur le bouton 19 de commande est maintenue.

Le circuit d'alimentation de la Fig.10 est une autre réalisation usuelle d'un circuit de commande, et ne diffère du circuit de la Fig.9 que par le fait qu'on amène continuellement le + et le - de la batterie 21 aux inverseurs des relais 22. L'alimentation du système de sécurité est donc indépendante de la position du bouton 19 de commande, de sorte qu'après la détection l'organe mobile descend, même après que le bouton 19 ait été relâché, et ce jusqu'à un point de réarmement. Le circuit de la Fig.10 est donc à mémoire électrique avec auto-alimentation.

Le dispositif de sécurité de la Fig.4 comprend des moyens d'accouplement des deux chariots 6, 7 comportant un système à deux cliquets 24, 25 articulés sur des axes respectifs 26, 27 fixés à l'un des chariots, à savoir le chariot 7 dans l'exemple décrit. Ce dispositif d'accouplement comprend également un doigt 28 solidaire du chariot 6, portant un ergot terminal 29 engagé dans un bec 31 du cliquet 24, et un ressort 32 dont une extrémité est fixée en 33 au chariot 7 tandis que son extrémité est attachée en 34 au second cliquet 27. Ce dernier est ainsi sollicité élastiquement par le ressort 32, en appui contre le premier cliquet 24, de telle manière que le doigt 29 soit maintenu encliqueté dans le premier cliquet 24 tant que l'effort transmis au doigt 29 par le cliquet 24 reste inférieur à une valeur prédéterminée. L'un des chariots 6, 7, à savoir le chariot 6 dans l'exemple décrit, est équipé d'un interrupteur électrique 17, qui occupe l'intervalle entre les deux chariots et coopère avec le chariot 7 de façon à changer d'état lorsque l'effort précité dépasse ladite valeur prédéterminée et que le doigt 29 se dégage du cliquet 24.

L'interrupteur 17 fait partie d'un circuit électrique d'alimentation du moteur du moto-réducteur 5, qui peut être soit le circuit de la Fig.11 soit celui de la Fig.12, comme pour la sécurité illustrée à la Fig.3.

La forme de réalisation du dispositif de sécurité illustré à la Fig.5 comprend, comme moyen d'accouplement entre les chariots 6, 7, un aimant 35 fixé à l'un des chariots et collé à une plaque ferromagnétique non représentée, fixée à l'autre chariot. Un interrupteur 17 est fixé à l'un des chariots 6, 7 dans leur intervalle de séparation, et fait partie d'un circuit d'alimentation électrique selon la Fig.11 ou la Fig.12.

Le chariot 7 porte un crochet 18 de limitation du débattement entre les deux chariots, analogue à celui de la Fig.3.

La force d'attraction de l'aimant 35 maintient les deux chariots 6, 7 assemblés tant que l'effort subi par le chariot 7 portant l'organe mobile à déplacer reste inférieur à la force d'attraction de l'aimant 35. Lorsque cet effort dépasse ladite force d'attraction, les deux chariots 6, 7 se séparent, l'interrupteur 17 change d'état et le circuit d'alimentation électrique commande l'inversion du sens de rotation du moteur 5a.

Les dispositifs de sécurité qui viennent d'être décrits en référence aux Fig.3 à 5 sont dits à mémoire électrique, car pour ces modes de réalisation il convient de prévoir un schéma électrique capable de garder en mémoire l'information que le système a déclenchée, et donc de réagir en conséquence même quand l'effort a disparu, pour déplacer l'organe mobile (par exemple la vitre) à un endroit donné, par exemple la position basse pour être sûr que l'obstacle a été libéré complètement.

On décrira maintenant en référence aux Fig.6 à 8 deux autres formes de réalisations de la sécurité selon l'invention, dans lesquelles celle-ci a une mémoire "mécanique". Ceci signifie que même quant l'effort n'est plus supérieur à la limite prédéterminée, par exemple après l'intervention du système de sécurité et donc l'inversion du mouvement de l'organe mobile, le système garde en mémoire le fait que le phénomène du dépassement de l'effort a eu lieu. La position de débrayage reste alors jusqu'au moment où l'on va délibérément réarmer le dispositif, donc le remettre en position de départ.

Les Fig.6 et 7 montrent une sécurité dans laquelle les moyens d'accouplement des chariots 6, 7 comprennent un ressort 48 de traction reliant les chariots 6, 7. L'un de ceux-ci, par exemple le chariot 7 portant l'organe mobile, est pourvu d'un aimant 49 déplaçable entre deux positons stables par des moyens d'entraînement et de guidage portés par le chariot 6. L'aimant peut se déplacer entre deux plaques 51, 52 de matériau ferromagnétique fixées sur le chariot 7, à un écartement l'une de l'autre approprié de part et d'autre de l'élément 49.

Les moyens d'entraînement et de guidage de l'aimant 49 comprennent, dans l'exemple représenté, un doigt 53 saillant du chariot 6, s'étendant en vis-à-vis de l'aimant 49, lequel est muni d'une tige 54 pouvant coulisser dans une fente 55 de guidage ménagée dans le doigt 54. Les deux positions stables de l'aimant 49 sont celles où il est collé à l'une ou l'autre des deux plaques 51 et 52. L'aimant 49 coopère de plus avec un interrupteur électrique 56 qui peut prendre deux états correspondant chacun à l'une des positions stables de l'aimant 49 : la première position stable étant celle où les deux chariots 6, 7 sont accouplés comme représenté à la Fig.8, et sa seconde position stable étant celle où ils restent accouplés, mais plus éloignés l'un de l'autre, après détection d'un effort supérieur à une valeur prédéterminée. L'interrupteur 56 fait partie d'un circuit électrique d'alimentation capable d'inverser le sens de rotation du moteur du moto-réducteur lorsque l'interrupteur 56 change d'état. Ce changement d'état est lui même provoqué par le déplacement de l'aimant 49 de sa position collée contre la plaque inférieure 52 jusqu'à sa position collée à la plaque supérieure 51. Dans sa position collée à la plaque 52 (position initiale), l'aimant pousse la tige de l'interrupteur 56, tandis que dans sa position où il est collé à la plaque 51, le contact entre l'aimant 49 et l'interrupteur 56 est interrompu.

La position de l'interrupteur 56 informe donc dans quel état se trouve le système de sécurité.

Le ressort de traction 48 est précontraint et assure l'accouplement des deux chariots 6, 7. Le dispositif va basculer de sa position initiale, représentée à la Fig.6, dans sa position de détection si l'allongement du ressort 48 est suffisant pour que la tige 54 de l'aimant 49 soit entraînée dans le mouvement de montée par le chariot 6, et plus précisément par le doigt 53, la tige 54 venant alors en butée à l'extrémité inférieure de la fente 55. Cette dernière a pour fonction d'autoriser un certain débattement libre du chariot 6 par rapport au chariot 7. Ainsi, dès que l'effort sur l'organe mobile (vitre ou toit ouvrant), dépasse une certaine limite prédéterminée, la tige 54 est entraînée par le chariot 6 et l'aimant 49, qui était collé contre la plaque 52, va venir se coller contre la plaque 51. En même temps l'aimant 49 libère l'interrupteur 56 qui change d'état. A partir de ce moment, le circuit électrique d'alimentation, dont fait partie l'interrupteur 56, et qui peut être soit celui de la Fig.11, soit celui de la Fig.12, va inverser le sens de rotation du moteur du moto-réducteur 5. Le chariot 6 va donc être poussé vers le bas, tandis que la fente 55 permet à l'aimant 49 de rester dans sa position de détection, collé à la plaque 51, malgré le renversement du sens du mouvement.

La Fig.11 représente un circuit usuel de commande d'ouvrant électrique comprenant comme les circuits des Fig.9 et 10, un bouton de commande 19 alimenté par la batterie 21, et deux relais 22, 23. Ce circuit ne nécessite donc pas de description détaillée. Tant que l'interrupteur de pesage 56 est en position de détection, les bobines 23 d'excitation des relais 22 sont alimentées, la descente se poursuivant sans qu'on ait besoin de maintenir la pression sur le bouton de commande 19. En effet, une fois la détection faite par le changement d'état de l'interrupteur 56 provoqué par le déplacement de l'aimant 49, l'interrupteur 56 reste dans son nouvel état jusqu'au moment où on "réarme volontairement" le système. Par conséquent le circuit électrique maintient l'interrupteur 56 dans sa position après la détection, même après le renversement du mouvement et donc suppression de l'effort.

Le circuit de la Fig.12 est similaire à celui de la Fig.11, mais il est de plus équipé d'un pont 57 de diodes qui alimente les relais 22, 23. Si on cesse d'appuyer sur le bouton 19, le système s'arrête et l'organe mobile cesse de descendre, car les bornes + des relais 22 ne sont plus alimentées, compte tenu de la disposition des diodes du pont 57. Comme les circuits électriques précédents, le circuit de la Fig.12 est connu en soi et ne nécessite donc pas de description détaillée.

Les circuits des Fig.11 et 12 sont à mémoire mécanique, donc non autoalimentés.

Dans la forme de réalisation de la sécurité de la Fig.8, l'accouplement des deux chariots 6, 7 est assuré par un ressort 58 précontraint de traction et l'un des deux chariots, par exemple le chariot 7, est équipé d'une pièce 59 articulée autour d'un axe 61. La pièce 59 coopère avec un interrupteur électrique 56 et est sollicitée par un ressort 62, dont une extrémité est fixée au chariot 7, vers une position correspondant à un premier état de l'interrupteur 56. Le chariot 6 est muni d'un doigt 70 dont l'extrémité coopère avec la pièce 59 afin de maintenir cette dernière, contre la force de rappel du ressort 62, dans une position angulaire correspondant au second état de l'interrupteur 56, comme représenté à la Fig.8. Le maintien de la pièce 59 et de l'interrupteur 56 dans cet état est assuré tant que l'élément élastique 58 ne subit pas un allongement supérieur à celui correspondant à une valeur prédéterminée. L'interrupteur 56 fait partie d'un circuit d'alimentation du motoréducteur 5 capable d'inverser le sens de rotation de celui-ci lorsque l'interrupteur 56 change d'état, afin de libérer l'organe mobile. Ce circuit électrique peut être soit celui de la Fig.11 soit celui de la Fig.12.

Ainsi, si les deux chariots 6, 7 s'éloignent d'une distance trop grande consécutivement à un allongement du ressort 58 lui même provoqué par l'interposition d'un obstacle entre l'organe mobile et le cadre qui l'entoure, la pièce 59 va être libérée de tout contact avec le doigt 70 qui s'escamote et donc va pivoter autour de l'axe 61 en libérant l'interrupteur 56. Ce dernier change d'état et le système électrique de la Fig.11 ou de la Fig.12 inverse le sens de rotation du moteur.

Les réalisations de la sécurité à une seule position stable (Fig.3 à 5) n'ont pas de mémoire mécanique car elles n'ont qu'une seule position stable, et doivent donc être associées aux circuits des Fig.9 et 10. Les réalisations des Fig.6 à 8 ont deux positions stables, donc une mémoire mécanique, et sont de ce fait associées aux circuits des Fig.11 ou 12, non autoalimentés.

Dans les divers modes de réalisation de l'invention, les interrupteurs et leurs circuits de commande constituent une boucle de courant ("fail safe"), qui permet de s'assurer que le circuit fonctionne correctement, et peuvent mettre le système en sécurité.

Par ailleurs, les différents ressorts utilisés, par exemple 16 sur la Fig.3, 48 sur la Fig.6... sont précontraints, contrairement aux ressorts des documents antérieurs précités (par exemple celui du FR-A 2.461.085). Ils peuvent ainsi se libérer à partir du seuil d'effort avec une extrême sensibilité, ce qui constitue un avantage appréciable par rapport aux dispositifs antérieurs connus.

L'invention est susceptible de diverses variantes d'exécution. Ainsi il est évident notamment que la disposition relative des éléments d'accouplement et de détection d'effort sur les chariots 6 et 7 peut être inversée par rapport à celles représentées. De même un seul cliquet convenablement agencé peut remplacer les deux cliquets 24 et 25 de la Fig.4.

Dans les divers modes de réalisation de l'invention, le système de sécurité présente l'avantage d'être de fabrication relativement simple et donc peu onéreuse.

## Revendications

1. Ouvrant électrique de véhicule, comprenant un moteur (5 a), un organe mobile (8) pouvant être entraîné par un câble, une chaîne cinématique d'entraînement du câble, et un dispositif de sécurité comportant des moyens électromécaniques (16, 17...; 24, 25, 28, 17...) d'accouplement et de détection d'effort entre un premier élément menant (6) de ladite chaîne et un second élément mené (7) supportant l'organe mobile, ces moyens étant agencés de manière à désaccoupler automatiquement les deux éléments menant et mené l'un de l'autre en cas de détection d'un effort dépassant une valeur prédéterminée, s'opposant à la course de l'organe mobile, caractérisé en ce que les moyens électromécaniques d'accouplement et de détection d'effort (16, 17, 22, 23..) sont réalisés entre un premier chariot menant (6) solidaire du câble (9) et un second chariot mené (7) solidaire de l'organe mobile, ces moyens étant agencés de manière à désaccoupler automatiquement les deux chariots l'un de l'autre en cas de détection dudit effort dépassant une valeur prédéterminée.

2. Ouvrant électrique selon la revendication 1, caractérisé en ce que les deux chariots (6, 7) sont accouplés par un élément élastique (16) précontraint de traction et l'un (6) des chariots est muni d'un interrupteur électrique (17) associé au second chariot (7), de façon à changer d'état lorsque l'effort précité dépasse ladite valeur prédéterminée et que l'élément élastique subit un allongement correspondant à l'écartement entre les chariots, et l'interrupteur fait partie d'un circuit électrique d'alimentation du moteur, capable d'inverser le sens de rotation du moteur lorsque l'interrupteur change d'état, afin de libérer l'organe mobile (Fig.3).

3. Ouvrant électrique selon la revendication 1, caractérisé en ce que lesdits moyens d'accouplement comportent un système à deux cliquets (24, 25) articulés sur des axes respectifs (26, 27) fixés à l'un (7) des chariots (6, 7), un doigt (28) solidaire de l'autre chariot (6), engagé dans un bec (31) d'un premier cliquet (24), un ressort (32) dont une extrémité est fixée au chariot portant les cliquets et l'autre au second cliquet (25), qu'il sollicite en appui contre le premier cliquet (24) de telle manière que le doigt soit maintenu encliqueté dans le premier cliquet tant que l'effort transmis au doigt par le premier cliquet reste inférieur à ladite valeur prédéterminée, et l'un (6) des chariots est équipé d'un interrupteur électrique (17) associé au second chariot (7) de façon à changer d'état lorsque l'effort précité dépasse ladite valeur prédéterminée et que le doigt se dégage du système à cliquets, l'interrupteur faisant partie d'un circuit électrique d'alimentation du moteur capable d'inverser le sens de rotation du moteur lorsque l'interrupteur change d'état, afin de libérer l'organe mobile (Fig.4).

4. Ouvrant électrique selon la revendication 1, caractérisé en ce que les moyens d'accouplement comprennent un aimant (35) placé entre les armatures fixées aux chariots (6, 7), dont la force d'attraction maintient les deux chariots assemblés tandis que les moyens de détection d'effort comprennent un interrupteur électrique (17) porté par l'un (6) des chariots et associé au second chariot de façon à changer d'état lorsque l'effort précité dépasse ladite valeur prédéterminée, l'interrupteur faisant partie d'un circuit électrique d'alimentation du moteur capable d'inverser le sens de rotation du moteur lorsque l'interrupteur change d'état, afin de libérer l'organe mobile (Fig.5).

5. Ouvrant électrique selon la revendication 1, caractérisé en ce que les moyens d'accouplement comprennent un élément élastique (48) précontraint de traction reliant les deux chariots (6, 7) et l'un (7) des chariots est pourvu d'un aimant (49) déplaçable entre deux positions stables par des moyens d'entraînement et de guidage (53, 55) portés par l'autre chariot (6), cet aimant coopérant avec un interrupteur électrique (56) qui peut prendre deux états correspondant chacun à l'une des positions stables de l'aimant, la première position stable étant celle où les deux chariots (6, 7) sont accouplés et la seconde position stable étant celle où ils sont désaccouplés après détection d'un effort supérieur à ladite valeur prédéterminée, l'interrupteur faisant partie d'un circuit d'alimentation du moteur (5a) capable d'inverser le sens de rotation du moteur lorsque l'interrupteur (56) change d'état, afin de libérer l'organe mobile (Fig. 6-7).

6. Ouvrant électrique selon la revendication 5, caractérisé en ce que les moyens d'entraînement et de guidage de l'aimant (35) comportent un doigt (53) saillant de l'un (6) des chariots (6, 7), s'étendant en vis-à-vis de l'aimant qui est muni d'une tige (54) coulissant dans une fente (55) de guidage ménagée dans le doigt, et les positions stables de l'aimant sont déterminées par deux plaques (51, 52) de matériau ferromagnétique fixées sur le chariot (7) portant l'aimant, à un écartement approprié de part et d'autre de ce dernier (Fig.6-7).

7. Ouvrant électrique selon la revendication 1, caractérisé en ce que les moyens d'accouplement comprennent un élément élastique (58) précontraint de traction reliant les deux chariots (6, 7) et l'un (7) des chariots est équipé d'une pièce (59) articulée sur ce chariot, coopérant avec un interrupteur électrique (56) et sollicitée par un ressort (62) vers une position correspondant à un premier état de l'interrupteur, et le second chariot (6) est muni d'un doigt (70) coopérant avec ladite pièce articulée afin de maintenir cette dernière contre la force de rappel du ressort, dans une position angulaire correspondant au second état de l'interrupteur tant que l'élément élastique ne subit pas un allongement supérieur à celui correspondant à ladite valeur prédéterminée, l'interrupteur faisant partie d'un circuit électrique d'alimentation du moteur (5a) capable d'inverser le sens de rotation du moteur lorsque l'interrupteur change d'état, afin de libérer l'organe mobile (Fig.8).

8. Ouvrant électrique selon l'une quelconque des revendication 1 à 4, caractérisé en ce que des moyens de limitation du déplacement relatif des chariots (6, 7) sont prévus, par exemple un crochet (18) fixé à l'un des chariots et qui s'étend le long de l'autre chariot afin de limiter son débattement par rapport au chariot portant le crochet.

## Patentansprüche

1. Elektrischer Öffner für Fahrzeuge mit einem Antrieb (5a), einem beweglichen Bauteil (8), das mittels eines Seilzugs antreibbar ist, einer kinematischen Kette zum Antrieb des Seilzugs und einer Sicherheitsvorrichtung mit elektromechanischen Mitteln (16, 17 ...; 24, 25, 28, 17 ...) zur Kopplung und Ermittlung der Belastung zwischen einem ersten antreibenden Element (6) der Kette und einem zweiten angetriebenen Element (7), das das bewegliche Glied trägt, wobei die Mittel derart betätigbar sind, daß sie die beiden Elemente (6, 7) automatisch voneinander entkoppeln, wenn eine Belastung ermittelt wird, die einen vorgegebenen Wert überschreitet und der Bewegung des beweglichen Bauteils entgegengesetzt ist,
dadurch **gekennzeichnet,**
daß die elektromechanischen Mittel zur Kopplung und Ermittlung der Belastung (16, 17, 22, 23 ...) zwischen einem ersten antreibenden Schlitten (6), der mit dem Seilzug fest verbunden ist, und einem zweiten angetriebenen Schlitten (7), der mit dem beweglichen Bauteil fest verbunden ist, angeordnet sind, wobei die Mittel derart betätigt werden, daß sie automatisch die beiden Schlitten voneinander entkoppeln, wenn die ermittelte Belastung einen vorgegebenen Wert überschreitet.

2. Elektrischer Öffner nach Anspruch 1,
dadurch **gekennzeichnet,**
daß die beiden Schlitten (6, 7) mittels eines elastischen, auf Zug vorgespannten Elements (16) miteinander gekoppelt sind und der eine (6) der beiden Schlitten mit einem elektrischen Unterbrecher (17) versehen ist, der dem zweiten Schlitten (7) derart zugeordnet ist, daß er seinen Zustand ändert, wenn die vorerwähnte Belastung den vorgegebenen Wert überschreitet, und daß das elastische Element einer Verlängerung unterzogen wird, die dem Abstand zwischen den beiden Schlitten entspricht, wobei der Unterbrecher Teil eines elektrischen Schaltkreises der Stromversorgung des Antriebs ist, der die Drehrichtung des Antriebs umkehrt, wenn der Unterbrecher seinen Zustand ändert, um das bewegliche Bauteil freizugeben (Fig. 3).

3. Elektrischer Öffner nach Anspruch 1,
dadurch **gekennzeichnet,**
daß die Mittel zur Kopplung ein System aus zwei Klinken (24, 25), die jeweils an einer an einem (7) der Schlitten (6, 7) befestigten Achse (26, 27) angelenkt sind, einen Finger (28), der Teil des anderen Schlittens (6) ist und mit einer Nase (31) der ersten Klinke (24) zusammenwirkt, und eine Feder (32) aufweisen, deren erstes Ende am die Klinken aufweisenden Schlitten und deren anderes Ende an der zweiten Klinke (25) befestigt ist, wobei die zweite Klinke (25) so an der ersten Klinke (24) zur Anlage bringbar ist, daß der Finger in der ersten Klinke eingerastet gehalten wird, solange die durch die erste Klinke auf den Finger übertragene Belastung unterhalb des vorbestimmten Wertes ist, und einer (6) der Schlitten mit einem elektrischen Unterbrecher (17) versehen ist, der dem zweiten Schlitten (7) so zugeordnet ist, daß er seinen Zustand ändert, wenn die vorerwähnte Belastung den vorbestimmten Wert überschreitet, und der Finger aus dem Klinkensystem ausgeklinkt wird, wobei der Unterbrecher Teil eines elektrischen Schaltkreises der Stromversorgung des Antriebs ist, der die Drehrichtung des Antriebs umkehrt, wenn der Unterbrecher seinen Zustand ändert, um das bewegliche Bauteil freizugeben (Fig. 4).

4. Elektrischer Öffner nach Anspruch 1,
dadurch **gekennzeichnet,**
daß die Mittel zur Kopplung einen zwischen den an den Schlitten (6, 7) befestigten Beschlägen angeordneten Magnet (35) aufweisen, dessen Haltekraft die beiden miteinander verbundenen Schlitten zusammenhält, wobei die Mittel zur Ermittlung der Belastung einen elektrischen Unterbrecher (17) aufweisen, der von einem (6) der beiden Schlitten getragen wird und dem zweiten Schlitten so zugeordnet ist, daß er seinen Zustand ändert, wenn die vorerwähnte Belastung den vorbestimmten Wert überschreitet, wobei der Unterbrecher Teil eines elektrischen Schaltkreises der Stromversorgung des Antriebs ist, der die Drehrichtung des Antriebs umkehrt, wenn der Unterbrecher seinen Zustand ändert, um das bewegliche Bauteil freizugeben (Fig. 5).

5. Elektrischer Öffner nach Anspruch 1,
dadurch **gekennzeichnet,**
daß die Mittel zur Kopplung ein elastisches auf Zug vorgespanntes, die beiden Schlitten (6, 7) verbindendes Element (48) aufweisen und einer (7) der beiden Schlitten mit einem Magnet (49) versehen ist, der durch am anderen Schlitten (6) angeordnete Betätigungs- und Führungsmittel (53, 55) zwischen zwei stabilen Stellungen verschiebbar ist, wobei der Magnet mit einem elektrischen Unterbrecher (56) zusammenwirkt, der zwei Zustände, die jeweils den stabilen Positionen des Magnets entsprechen, einnehmen kann, wobei die erste stabile Position der entspricht, in der die beiden Schlitten (6, 7) gekoppelt sind, und die andere der beiden stabilen Positionen der, in der die beiden Schlitten nach der Ermittlung einer Belastung, die höher als der vorbestimmte Wert ist, entkoppelt sind, wobei weiter der Unterbrecher Teil eines elektrischen Schaltkreises der Stromversorgung des Antriebs (5a) ist, der die Drehrichtung des Antriebs umkehrt, wenn der Unterbrecher (56) seinen Zustand ändert, um das bewegliche Bauteil freizugeben (Fig. 6 - 7).

6. Elektrischer Öffner nach Anspruch 5,
dadurch **gekennzeichnet,**
daß die Betätigungs- und Führungsmittel für den Magnet (35) einen Finger (53) aufweisen, der von einem (6) der Schlitten (6, 7) vorspringt und sich dem Magnet gegenüberliegend erstreckt, wobei der Magnet mit einem in einen im Finger ausgebildeten Führungsschlitz (55) eingreifenden Bolzen (54) versehen ist, und daß die stabilen Positionen des Magnets durch zwei aus ferromagnetischem Material bestehende Platten (51, 52) gebildet werden, die am den Magnet aufweisenden Schlitten (7) mit geeignetem Abstand voneinander befestigt sind (Fig. 6 - 7).

7. Elektrischer Öffner nach Anspruch 1,
dadurch **gekennzeichnet,**
daß die Mittel zur Kopplung ein elastisches, auf Zug vorgespanntes, die beiden Schlitten (6, 7) verbindendes Element (58) aufweisen, einer (7) der beiden Schlitten mit einem an diesem Schlitten angelenkten Bauteil (59) versehen ist, das mit einem elektrischen Unterbrecher (56) zusammenwirkt und durch eine Feder (62) in einer Stellung gehalten wird, die einem ersten Zustand des Unterbrechers entspricht, und der zweite Schlitten (6) mit einem Finger (70) versehen ist, der mit vorstehendem angelenktem Bauteil zusammenwirkt, um dieses gegen die Federkraft in einer Winkelposition zu halten, die dem zweiten Zustand des Unterbrechers entspricht, solange das elastische Element keiner Verlängerung unterliegt, die höher als die ist, die dem vorgegebenen Wert entspricht, wobei der Unterbrecher Teil eines elektrischen Schaltkreises der Stromversorgung des Antriebs (5a) ist, der die Drehrichtung des Antriebs umkehrt, wenn der Unterbrecher seinen Zustand ändert, um das bewegliche Bauteil freizugeben (Fig. 8).

8. Elektrischer Öffner nach einem der Ansprüche 1 bis 4,
dadurch **gekennzeichnet,**
daß Mittel zur Beschränkung der Relativbewegung der beiden Schlitten (6, 7) zueinander vorgesehen sind, beispielsweise in Form eines Hakens (18), der an einem der Schlitten befestigt ist und sich entlang dem anderen Schlitten erstreckt, um dessen Auslenkung gegenüber dem den Haken aufweisenden Schlitten zu begrenzen.

## Claims

1. Electric opener for vehicles, comprising a motor (5a), a movable member (8) which can be moved by a cable, a kinematic chain for moving the cable, and a safety device comprising electromechanical coupling and load-detection means (16, 17...; 24, 25, 28, 17...) between a first, driving element (6) of the said chain and a second driven element (7) supporting the movable member, these means being arranged so as to disconnect the two driving and driven elements from one another automatically in the event of the detection of a load exceeding a predetermined value opposing the travel of the movable member, characterized in that the electromechanical coupling and load-detection means (16, 17, 22, 23..) are formed between a first, driving traveller (6) fixed to the cable (9) and a second, driven traveller (7) fixed to the movable member, these means being arranged so as to disconnect the two travellers from one another automatically in the event of the detection of the said load exceeding a predetermined value.

2. Electric opener according to Claim 1, characterized in that the two travellers (6, 7) are coupled by a resilient element (16) prestressed in tension, one (6) of the travellers having an electrical switch (17) which is associated with the second traveller (7) so as to change state when the aforementioned load exceeds the said predetermined value and the resilient element undergoes an extension corresponding to the distance between the travellers, the switch forming part of an electrical motor-supply circuit which can reverse the sense of rotation of the motor in order to release the movable member when the switch changes state (Fig. 3).

3. Electric opener according to Claim 1, characterized in that the said coupling means include a system with two catches (24, 25) articulated on respective pins (26, 27) fixed to one (7) of the travellers (6, 7), a finger (28) fixed to the other traveller (6) and engaged in a notch (31) of a first catch (24), and a spring (32) of which one end is fixed to the traveller carrying the catches and the other end is fixed to the second catch (25) which it urges into abutment against the first catch (24) so that the finger is kept locked in the first catch as long as the load transmitted to the finger by the first catch remains below the said predetermined value, one (6) traveller having an electrical switch (17) associated with the second traveller (7) so as to change state when the aforementioned load exceeds the said predetermined value and the finger is released from the system of catches, the switch forming part of an electric motor-supply circuit which can reverse the sense of rotation of the motor in order to release the movable member when the switch changes state (Fig. 4).

4. Electric opener according to Claim 1, characterized in that the coupling means comprise a magnet (35) which is placed between armatures fixed to the travellers (6, 7) and the force of attraction of which keeps the two travellers together, whereas the load-detection means comprise an electrical switch (17) carried by one traveller (6) and associated with the second traveller so as to change state when the aforementioned load exceeds the said predetermined value the switch forming part of an electrical motor-supply circuit which can reverse the sense of rotation of the motor in order to release the movable member when the switch changes state (Fig. 5).

5. Electric opener according to Claim 1, characterized in that the coupling means comprise a resilient element (48) prestressed in tension and connecting the two travellers (6, 7), one traveller (7) having a magnet (49) which can be moved between two stable positions by entrainment and guide means (53, 55) carried by the other traveller (6), this magnet cooperating with an electrical switch (56) which can adopt two states each corresponding to one of the stable positions of the magnet, the first stable position being that in which the two travellers (6, 7) are coupled and the second stable position being that in which they are disconnected after the detection of a load greater than the said predetermined value, the switch forming part of a supply circuit of the motor (5a), which can reverse the sense of rotation of the motor in order to release the movable member when the switch (56) changes state (Figs. 6-7).

6. Electric opener according to Claim 5, characterized in that the means for entraining and guiding the magnet (35) comprise a finger (53) projecting from one (6) of the travellers (6, 7) and extending opposite the magnet which has a rod (54) sliding in a guide slot (55) formed in the finger, the stable positions of the magnet being determined by two plates (51, 52) of ferromagnetic material fixed to the traveller (7) carrying the magnet at a suitable distance on either side of the latter (Figs. 6-7).

7. Electric opener according to Claim 1, characterized in that the coupling means comprise a resilient element (58) prestressed in tension and connecting the two travellers (6, 7), one traveller (7) being equipped with an element (59) which is articulated to this traveller, cooperates with an electrical switch (56), and is urged by a spring (62) towards a position corresponding to a first state of the switch, the second traveller (6) having a finger (70) cooperating with the said articulated element in order to keep the latter in an angular position corresponding to the second state of the switch, against the biasing force of the spring, as long as the resilient element does not undergo an extension greater than that corresponding to the said predetermined value, the switch forming part of an electrical supply circuit of the motor (5a), which can reverse the sense of rotation of the motor in order to release the movable member when the switch changes state (Fig. 8).

8. Electric opener according to any one of Claims 1 to 4, characterized in that means are provided for limiting the relative movement of the travellers (6, 7), for example, a hook (18) fixed to one of the travellers and extending along the other traveller in order to limit its clearance relative to the traveller carrying the hook.
